# EUROPÄISCHE PATENTSCHRIFT

(11) **EP 0 970 810 B1**
(45) Veröffentlichungstag und Bekanntmachung des Hinweises auf die Patenterteilung: **28.11.2001**
(21) Anmeldenummer: 98111701.3
(22) Anmeldetag: 25.06.1998
(51) Int. Cl.: B41F 35/00, B41F 31/02

(54) **Verfahren und Vorrichtung zum Reinigen des Farbtransportsystems einer Druckmaschine**
Method and device for cleaning the ink transport system of a printing press
Procédé et dispositif pour nettoyer le système de transport d'encre d'une machine à imprimer

(43) Veröffentlichungstag der Anmeldung: 12.01.2000
(73) Patentinhaber: FISCHER & KRECKE GMBH & CO., 33609 Bielefeld (DE)
(72) Erfinder: Grüter, Lars,, 33803 Steinhagen (DE); Kolbe, Wilfried,, 21483 Gülzow (DE); Schirrich, Klaus,, 33729 Bielefeld, (DE)
(74) Vertreter: TER MEER STEINMEISTER & PARTNER GbR

(56) Entgegenhaltungen:
- EP-A- 0 382 347
- EP-A- 0 556 460
- EP-A- 0 607 574
- EP-A- 0 612 618
- EP-A- 0 765 749
- DE-A- 19 516 456

## Beschreibung

Die Erfindung betrifft ein Verfahren und eine Vorrichtung zum Reinigen des Farbsystems einer Druckmaschine, beispielsweise einer Flexodruckmaschine, mit einer Farbkammer, die durch eine an den Umfang einer Auftragwalze anstellbare Kammerrakel gebildet wird, bei dem die Farbkammer mit einem gasförmigen Druckmedium ausgeblasen wird.

Flexodruckmaschinen weisen als Auftragwalze beispielsweise eine mit einem Näpfchenraster versehene Rasterwalze auf, mit der flüssige, mit Lösungsmittel verdünnte Druckfarbe auf einen Druckzylinder aufgetragen wird. Während des Druckbetriebs ist die Kammerrakel pneumatisch an den Umfang der Auftragwalze angestellt, so daß die Farbennäpfchen bei jeder Umdrehung der Auftragwalze, nachdem sie ihre Druckfarbe an die druckenden Teile des Druckzylinders abgegeben haben, beim Durchlauf durch die Farbkammer wieder mit Farbe gefüllt werden. Das Farbsystem umfaßt außerdem eine Fördereinrichtung mit einer in einer Zufuhrleitung angeordneten Zufuhrpumpe, mit der die Druckfarbe aus einem Farbbehälter in die Kammerrakel gefördert wird, und einer in einer Rücklaufleitung angeordneten Rückförderpumpe, mit der die Druckfarbe aus der Kammerrakel abgezogen und wieder in den Farbbehälter zurückgeleitet wird. Auf diese Weise wird die Druckfarbe während des Druckbetriebs ständig in einem geschlossenen Kreislauf umgewälzt.

Bei einem Farbwechsel wird dieselbe Fördereinrichtung dazu benutzt, anstelle der Druckfarbe eine Reinigungsflüssigkeit, beispielsweise Wasser, Seifenlauge oder Lösungsmittel, durch die Kammerrakel zu pumpen, um das Farbsystem zu spülen und zu reinigen.

Wenn vor dem Spülvorgang die Druckfarbe aus der Farbkammer abgelassen wird, so bleiben unvermeidlich gewisse Farbreste in der Farbkammer zurück. Da die Auftragwalze beweglich an den Druckzylinder anstellbar sein muß, sind die Zufuhrleitung und die Rücklaufleitung in der Regel als flexible Schläuche ausgebildet. Auch in den durchhängenden Abschnitten dieser Schläuche kann deshalb Druckfarbe zurückbleiben. Beim anschließenden Spülen mit Lösungsmittel werden die zurückgebliebenen Farbreste stark verdünnt und dann größtenteils zusammen mit dem Lösungsmittel abgeleitet. Auch das Lösungsmittel läßt sich jedoch nicht vollständig aus dem Farbsystem entfernen, so daß in der Regel mehrere aufeinanderfolgende Spülphasen erforderlich sind, in denen die Farbkonzentration in den zurückgebliebenen Flüssigkeitsresten schrittweise abnimmt. Die wiederholten Spülvorgänge führen deshalb bisher zu einem hohen Verbrauch an Lösungsmitteln und zu einer entsprechend hohen Umweltbelastung sowie zu hohen Entsorgungskosten für das verbrauchte Lösungsmittel. Eine gewisse Verringerung des Lösungsmitteleinsatzes ist dadurch möglich, daß einige der Spülvorgänge mit gebrauchtem, bereits zu einem gewissen Grad verunreinigtem Lösungsmittel durchgeführt werden.

Aus EP-A-0 556 460 ist ein Verfahren nach dem Oberbegriff des Anspruchs 1 bekannt, bei dem die Farbkammer sowie die Zufuhr- und die Rücklaufleitung mit einem gasförmigen Druckmedium ausgeblasen werden. Die Kammerrakel ist durch einen Fluidzylinder oder eine Kugelbuchse zurückziehbar an der Auftragwalze gehalten.

EP-A-0 612 618 beschreibt eine Druckmaschine, bei der das Zufuhr- und Rückleitungssystem für die Farbe, einschließlich der zugehörigen Pumpen, gespült und dann belüftet werden kann. Aus EP-A-0 607 574 ist es bekannt, die Spülflüssigkeit mit Hilfe gesonderter Düsen und der Farbkammer zu vernebeln.

Aufgabe der Erfindung ist es, eine gründlichere Reinigung des Farbsystems zu ermöglichen.

Diese Aufgabe wird erfindungsgemäß dadurch gelöst, daß die Kammerrakel, die während des Druckvorgangs nur mit begrenzter Kraft gegen die Auftragwalze angedrückt wird, während des Ausblasvorgangs mit erhöhter Kraft in ihrer an die Auftragwalze angestellten Position blockiert wird.

Während des Druckvorgangs wird die Kammerrakel üblicherweise mit Hilfe von Pneumatikzylindern mit begrenzter Andruckkraft gegen den Umfang der Auftragwalze vorgespannt, so daß einerseits eine ausreichende Abdichtung der Farbkammer gewährleistet wird, andererseits jedoch ein übermäßiger Verschleiß an den die Farbkammer begrenzenden Rakelmessem und Dichtungen vermieden wird. Während des Ausblasens mit hohem Luftdurchsatz kann sich jedoch in der Farbkammer ein beträchtlicher Überdruck ausbilden, da das weiter stromabwärts gelegene Leitungssystem unvermeidlich einen gewissen Strömungswiderstand aufweist. Dieser Überdruck in der Farbkammer kann dazu führen, daß die Kammerrakel entgegen der Kraft der Pneumatikzylinder von der Auftragwalze weggedrückt wird. Erfindungsgemäß wird die Kammerrakel während des Ausblasvorgangs in ihrer an die Auftragwalze angestellten Position blockiert, so daß sie trotz des in der Farbkammer herrschenden Überdrucks an den Umfang der Auftragwalze angestellt bleibt.

Das gasförmige Druckmedium, beispielsweise Druckluft, kann deshalb mit relativ hoher Strömungsgeschwindigkeit durch die Farbkammer geleitet werden, so daß Flüssigkeitsreste, die die Wände der Farbkammer benetzen oder sich in Vertiefungen gesammelt haben, durch die Luftströmung mitgerissen werden. Auf diese Weise können die Flüssigkeitsrückstände beträchtlich verringert werden, so daß die Anzahl der Spülvorgänge und damit der Verbrauch an Lösungsmittel ohne Beeinträchtigung des Reinigungserfolgs verringert werden kann.

Vorteilhafte Ausgestaltungen der Erfidung ergeben sich aus den Unteransprüchen.

Das Ausblasen mit Druckluft kann in verschiedenen Stadien des Reinigungsprozesses und ggf. auch mehrfach erfolgen, beispielsweise unmittelbar nach dem Ablassen der Druckfarbe, nach einer Vorreinigung mit einer Reinigungsflüssigkeit sowie nach jedem Spülvorgang während der Hauptreinigung. Durch einen Ausblasvorgang nach dem letzten Spülvorgang lassen sich die im Farbsystem verbliebenen Reste an Reinigungsflüssigkeit oder Lösungsmittel beträchtlich verringern, so daß beim Befüllen mit neuer Druckfarbe eine unkontrollierte Verdünnung der Druckfarbe vermieden wird. Dies ist deshalb von besonderem Vorteil, weil die richtige Lösungsmittelkonzentration und damit die richtige Viskosität der Druckfarbe ein ausschlaggebender Parameter für die Druckqualität ist.

Die Zufuhr und die Ableitung der Druckluft können über die Zufuhrleitung und die Rücklaufleitung des Farbsystems erfolgen, so daß das gesamte Farbsystem in einem Zuge ausgeblasen wird. Auf diese Weise lassen sich auch die in den durchhängenden Abschnitten der Schläuche gesammelten Flüssigkeitsreste beseitigen.

Gemäß einer besonders zweckmäßigen Weiterbildung der Erfindung wird eine Reinigungsflüssigkeit mit Hilfe der Druckluft in der Farbkammer bzw. im gesamten Farbsystem vernebelt. In diesem Fall braucht nicht das gesamte Farbsystem mit Reinigungsflüssigkeit geflutet zu werden, sondern durch den Flüssigkeitsnebel werden lediglich die Wände der Farbkammer und ggf. der Schläuche mit der Reinigungsflüssigkeit benetzt. Hierdurch läßt sich der Einsatz an Reinigungsflüssigkeit noch beträchtlich verringern. Ein Teil der versprühten Flüssigkeit wird das Farbsystem durch die Rücklaufleitung wieder verlassen, ohne mit den Wänden des Farbsystems in Berührung gekommen zu sein. Diese Flüssigkeit ist praktisch nicht mit den Farbresten verunreinigt und kann in einem Flüssigkeitsabscheider zurückgewonnen werden, so daß man eine hochreine Flüssigkeit zurück erhält. Nachdem die Flüssigkeit im Farbsystem vernebelt worden ist, wird das Farbsystem wieder mit "trockener" Druckluft ausgeblasen, so daß die stark mit Farbresten verunreinigte Flüssigkeit aus dem System entfernt wird.

Bei einem Ausblasvorgang ist der Druckluftdurchsatz vorzugsweise so hoch, daß sich im Farbsystem eine turbulente Gasströmung ausbildet. Hierdurch wird eine besonders effiziente Entfernung der Flüssigkeitsreste erreicht. Zwischen der turbulenten Gasströmung und der Flüssigkeit, die die Wände des Farbsystems benetzt, kommt es zu einer hohen Reibung, mit der Folge, daß die Flüssigkeit an den Wänden des Farbsystems entlang "kriecht" und schließlich durch die Rücklaufleitung abgeführt wird. Wahlweise ist es selbstverständlich auch möglich, den Ausblasvorgang in entgegengesetzter Richtung durchzuführen, so daß die Druckluft in die Rücklaufleitung zugeführt wird und die Flüssigkeitsreste über die Zulaufleitung ausgeblasen werden.

Während des gesamten Reinigungsprozesses und vorzugsweise auch während des Ausblasens mit Druckluft kann man die Auftragwalze rotieren lassen, so daß auch die Oberfläche der Auftragwalze gründlich gereinigt und nach jedem Spülvorgang von Flüssigkeitsresten befreit wird.

Eine geeignete Blockiereinrichtung für die Kammerrakel ist Gegenstand des Anspruchs 5 und der davon abhängigen Ansprüche.

Im folgenden werden Ausführungsbeispiele der Erfindung anhand der Zeichnung näher erläutert.
- Figur 1: zeigt eine schematische Darstellung des Farbsystems einer Druckmaschine; und
- Figuren 2 und 3: zeigen schematische Stirnansichten einer Auftragwalze, einer Kammerrakel und einer Blockiereinrichtung in unterschiedlichen Betriebsstellungen.

In Figuren 1 und 2 ist in einer Seitenansicht beziehungsweise einer Stirnansicht eine Auftragwalze 10 einer Flexodruckmaschine dargestellt. An den Umfang der Auftragwalze 10 ist eine Kammerrakel 12 anstellbar, die eine Farbkammer 14 bildet. Gemäß Figur 2 wird die Farbkammer 14 durch Rakelmesser 16, 18 begrenzt, die den Umfang der rotierenden Auftragwalze 10 abrakeln. Die Auftragwalze 10 ist ihrerseits an den Umfang eines nicht gezeigten Druckzylinders anstellbar und gibt während des Druckbetriebs die in der Farbkammer 14 aufgenommene Druckfarbe an die druckenden Teile der Klischees auf den Druckzylinder ab.

In Figur 1 ist außerdem schematisch eine Fördereinrichtung 20 dargestellt, die während des Druckbetriebs dazu dient, die mit Lösungsmittel verdünnte Druckfarbe kontinuierlich zwischen der Farbkammer 14 der Kammerrakel und einem nicht gezeigten Farbbehälter umzuwälzen. Figur 1 zeigt das Farbsystem jedoch während eines Reinigungsvorgangs. Dabei ist der Farbbehälter durch einen Vorratsbehälter 22 ersetzt, der gebrauchte, also bereits zu einem gewissen Grad mit Druckfarbe verunreinigte Reinigungsflüssigkeit enthält. Die Fördereinrichtung 20 umfaßt eine Zufuhrleitung 24, die von dem Vorratsbehälter 22 zur Farbkammer 14 führt und eine Zufuhrpumpe 26 enthält, sowie eine von der Farbkammer 14 zum Vorratsbehälter 22 zurückführende Rücklaufleitung 28 mit einer Rückförderpumpe 30.

Die Zufuhrpumpe 26 und die Rückförderpumpe 30 sind als druckluftgetriebene Membranpumpen ausgebildet, die über Druckluftleitungen 32, 34 mit Druckluft aus einer nicht gezeigten Druckluftquelle versorgt werden. An die Zufuhrleitung 24 und an die Rücklaufleitung 28 ist jeweils zwischen der Farbkammer 14 und der betreffenden Pumpe ein Ausgleichsbehälter 36 angeschlossen, der in bekannter Weise zum Ausgleich von Druckschwankungen der pulsierend arbeitenden Membranpumpen dient.

Die Zufuhrpumpe 26 ist mit der zugehörigen Druckluftleitung 32 über ein Dosierventil 38 verbunden mit dem die Förderleistung dieser Pumpe einstellbar ist. In entsprechender Weise ist die Förderleistung der Rückförderpumpe 30 mit Hilfe eines Dosierventils 40 veränderbar.

Am Ende eines Druckvorgangs sind die Zufuhrleitung 24 und die Rücklaufleitung 28 noch an den nicht gezeigten Farbbehälter angeschlossen. Um das Farbsystem zu entleeren, wird die Zufuhrleitung 24 vom Farbbehälter getrennt, und die noch in der Farbkammer enthaltene Farbe wird über die Rücklaufleitung 28 in den Farbbehälter gefördert. Anschließend erfolgt eine Vorreinigung mit gebrauchter Reinigungsflüssigkeit, beispielsweise mit Lösungsmittel, Wasser oder Seifenlauge. Zu diesem Zweck werden die Zufuhrleitung 24 und die Rücklaufleitung 28 an den Vorratsbehälter 22 angeschlossen, wie in Fig. 1 in strichpunktierten Linien dargestellt ist. Mit Hilfe des Fördersystems wird die Reinigungsflüssigkeit in einem geschlossenem Kreislauf umgewälzt, so daß die Farbkammer 14 mit der Reinigungsflüssigkeit gespült wird. Schließlich wird die Reinigungsflüssigkeit wieder in den Vorratsbehälter 22 abgelassen, und die Farbkammer wird über die Zufuhrleitung 24 belüftet.

Um die noch im Farbsystem enthaltenen Reste an Reinigungsflüssigkeit zu entfernen, wird das Farbsystem mit Druckluft durchgeblasen. Zu diesem Zweck wird die Zufuhrleitung 24 an den Auslaß eines Ventils 42 angeschlossen (gestrichelte Linien in Fig. 1) Das Ventil 42 wird mit Druckluft aus der Druckluftleitung 32 gespeist und enthält vorzugsweise eine einstellbare Drossel zur Steuerung des Luftdurchsatzes. Die Rücklaufleitung 28 wird ebenfalls vom Vorratsbehälter 22 getrennt und über einen Flüssigkeitsabscheider 44 mit der Atmosphäre verbunden.

Die Pumpen 26 und 30 enthalten jeweils zwei in Förderrichtung durchlässige Rückschlagventile, die sich während des Pumpbetriebs im Takt der Membranpumpen öffnen und schließen. Während des Ausblasvorgangs wird die Strömung der Druckluft durch diese Rückschlagventile nicht behindert. Die Druckluft strömt daher vom Auslaß des Ventils 42 durch die gesamte Länge der Zufuhrleitung 24, durch die Farbkammer 14 und durch die gesamte Länge der Rücklaufleitung 28 zum Flüssigkeitsabscheider 44. Auf diese Weise kann das gesamte Farbsystem gründlich ausgeblasen werden. Die Membranpumpen können dabei weiterlaufen, sie können wahlweise jedoch auch abgeschaltet werden. Die noch im Farbsystem enthaltenen Flüssigkeitsreste werden durch die Druckluft mitgerissen und schließlich im Flüssigkeitsabscheider 44 abgeschieden. Der erforderliche Druck der Druckluft ist vom Strömungswiderstand des Farbsystems abhängig und liegt typischer Weise in der Größenordnung von 400 bis 600 kPa (4 bis 6 bar).

Nachdem auf diese Weise die Flüssigkeitsreste weitgehend aus dem Farbsystem entfernt wurden, können sich ein oder mehrere weitere Spülzyklen anschließen. Dabei kann wahlweise anstelle der gebrauchten Reinigungsflüssigkeit auch frische Reinigungsflüssigkeit aus einem Vorratsbehälter 22' zugeführt werden, wie in Fig. 1 strichpunktiert angedeutet wird.

Eine Förderpumpe 46 verbindet den Vorratsbehälter 22 bzw. 22' mit dem Auslaß des Ventils 42. Wenn die Förderpumpe 46 in Betrieb ist, wird somit Reinigungsflüssigkeit in den Druckluftstrom zugeführt und durch die Druckluft in der Zufuhrleitung 24 vernebelt. Statt das Farbsystem bei einem Spülvorgang vollständig mit Reinigungsflüssigkeit zu fluten, ist es deshalb auch möglich, das Reinigungssystem mit einem Flüssigkeitsnebel zu reinigen, der sich an den Wänden des Farbsystems niederschlägt und dann durch die Druckluft zum Flüssigkeitsabscheider 44 mitgerissen wird. Auf diese Weise kann das Farbsystem mit einem wesentlich geringeren Einsatz an Reinigungsflüssigkeit gesäubert werden. Die Zufuhr der Reinigungsflüssigkeit kann ggf. auch nach dem Strahlpumpenprinzip selbstansaugend erfolgen, so daß unter Umständen auf die zusätzliche Förderpumpe 46 verzichtet werden kann.

Während im gezeigten Beispiel die Reinigungsflüssigkeit unmittelbar am Auslaß des Ventils 42 zugeführt wird, ist es in modifizierten Ausführungsformen auch möglich, die Reinigungsflüssigkeit oder zumindest einen Teil derselben stromabwärts der Zufuhrpumpe 26 oder erst unmittelbar vor oder in der Farbkammer 14 zuzuführen.

Nach dem letzten Spülzyklus wird das Farbsystem vorzugsweise noch einmal mit Druckluft, ohne Zufuhr von Reinigungsflüssigkeit, ausgeblasen, damit vor dem erneuten Befüllen mit Druckfarbe keine Rückstände an Reinigungsflüssigkeit mehr im Farbsystem enthalten sind.

In Fig. 2 ist schematisch einer von zwei oder mehr Pneumatikzylindern 48 gezeigt, mit denen die Kammerrakel 12 während des Druckbetriebs gegen den Umfang der Auftragwalze 10 vorgespannt wird. Wenn während des Ausblasvorgangs ein relativ hoher Druck im Inneren der Farbkammer 14 herrscht, so wirkt auf die verhältnismäßig große Bodenfläche der Farbkammer 14 eine Kraft, die die Tendenz hat, die Kammerrakel 12 entgegen der Kraft der Pneumatikzylinder 48 von der Auftragwalze 10 wegzudrücken. Dies wird im gezeigten Ausführungsbeispiel durch eine oder mehrere Blockiereinrichtungen 50 verhindert, die den Pneumatikzylindern 48 zugeordnet sind.

Die Kolbenstange 52 des Pneumatikzylinders 48 tritt auf der der Kammerrakel 12 entgegengesetzten Seite aus dem Pneumatikzylinder aus und kann mit Hilfe der Blockiereinrichtung 50 mechanisch in einer Position verriegelt werden, in der die Rakelmesser 16, 18 am Umfang der Auftragwalze 10 anliegen.

Die Blockiereinrichtung 50 weist eine Führung 54 auf, die mit der Kolbenstange 52 einen Winkel von etwa 80° bildet und in der ein Schieber 56 geführt ist. Fig. 2 zeigt die Blockiereinrichtung im entriegelten Zustand. In diesem Zustand ist eine Bohrung 58 des Schiebers 56 mit der Kolbenstange 52 ausgerichtet, so daß das freie Ende der Kolbenstange 52 nicht durch den Schieber 56 abgestützt wird. In diesem Zustand wird somit die Kammerrakel 12 allein durch die Kraft des Pneumatikzylinders 48 mit der Auftragwalze 10 in Anlage gehalten.

Der Schieber 56 weist angrenzend an die Bohrung 58 eine Stützfläche 60 auf, die rechtwinkelig zur Kolbenstange 52 verläuft und folglich mit der Längsachse der Führung 54 einen Winkel von etwa 10° bildet. Mit Hilfe eines pneumatischen Stellzylinders 62 ist der Schieber 56 längs der Führung 54 zwischen der in Fig. 2 gezeigten Entriegelungsstellung und einer in Fig. 3 gezeigten Verriegelungsstellung verstellbar. In der Verriegelungsstellung stützt sich das freie Ende der Kolbenstange 52 an der Stützfläche 60 ab. Der Stellzylinder 62 übt eine in Fig. 3 aufwärts gerichtete Kraft auf den Schieber 56 auf, so daß die Kolbenstange 52 und die Kammerrakel 12 durch Keilwirkung gegen die Auftragwalze 10 angedrückt werden. Wenn die Kammerrakel aufgrund des in der Farbkammer 14 herrschenden Luftdrucks die Tendenz hat, sich nach rechts in Fig. 3 zu verschieben, so wird die Kolbenstange 52 durch den Schieber 56 in ihrer Position blockiert. Der Schieber 56 stützt sich dabei reibschlüssig an der Führung 54 ab. Aufgrund des kleinen Anstellwinkels der Führung hat die von der Kolbenstange 52 auf den Schieber 56 ausgeübte Kraft nur eine geringe Komponente, die der Kraft des Stellzylinders 62 entgegenwirkt, und eine wesentlich größere Komponente, die den Reibschluß zwischen Schieber und Führung erhöht. Auf diese Weise werden die Kolbenstange und die Kammerrakel selbsthemmend in ihrer Position gehalten.

Nach Beendigung des Ausblasvorgangs wird der Schieber 56 mit Hilfe des Stellzylinders 62 wieder in die in Fig. 2 gezeigte Entriegelungsposition zurückgestellt.

## Patentansprüche

1. Verfahren zum Reinigen des Farbsystems einer Druckmaschine mit einer Farbkammer (14), die durch eine an den Umfang einer Auftragwalze (10) anstellbare Kammerrakel (12) gebildet wird, bei dem die Farbkammer (14) mit einem gasförmigen Druckmedium ausgeblasen wird, **dadurch gekennzeichnet, daß** die Kammerrakel (12), die während des Druckvorgangs nur mit begrenzter Kraft gegen die Auftragwalze (10) angedrückt wird, während des Ausblasvorgangs mit erhöhter Kraft in ihrer an die Auftragwalze (10) angestellten Position blockiert wird.

2. Verfahren nach Anspruch 1, **dadurch gekennzeichnet, daß** eine an die Farbkammer (14) angeschlossene Zufuhrleitung (24) und eine an die Farbkammer angeschlossene Rücklaufleitung (28) in einem Zuge mit der Farbkammer (14) ausgeblasen werden.

3. Verfahren nach Anspruch 2, **dadurch gekennzeichnet, daß** man das gasförmige Druckmedium auch durch eine in der Zufuhrleitung (24) und/oder der Rücklaufleitung (28) enthaltene Pumpe (26, 30) strömen läßt.

4. Verfahren nach einem der vorstehenden Ansprüche, **dadurch gekennzeichnet, daß** eine Reinigungsflüssigkeit mit Hilfe des gasförmigen Druckmediums in der Farbkammer (14) und/oder der Zulauf- oder Rücklaufleitung (24, 28) vernebelt wird.

5. Vorrichtung zur Durchführung des Verfahrens nach einem der vorstehenden Anspüche, **gekennzeichnet durch** eine Blockiereinrichtung (50) mit einer Führung (54), die schräg zu der Richtung verläuft, in der die Kammerrakel (12) relativ zur Auftragwalze (10) beweglich ist, und mit einem an der Führung (54) geführten und abgestützten Schieber (56), der längs der Führung zwischen einer Verriegelungsposition, in der er ein mit der Kammerrakel (12) verbundenes Bauteil (52) selbsthemmend abstützt, und einer Entriegelungsposition verstellbar ist, in der er das Bauteil (52) freigibt.

6. Vorrichtung nach Anspruch 5, **dadurch gekennzeichnet, daß** der Schieber (56) eine Stützfläche (60) aufweist, die mit der Führung (54) einen Winkel von weniger als etwa 30° bildet und an der sich das Bauteil (52) abstützt.

7. Vorrichtung nach Anspruch 6, **dadurch gekennzeichnet, daß** das mit der Kammerrakel (12) verbundene Bauteil (52) stabförmig ist und daß der Schieber (56) eine Bohrung (58) aufweist, die in der Stützfläche (60) mündet und in der Entriegelungsposition mit dem stabförmigen Bauteil (52) ausgerichtet ist.

8. Vorrichtung nach einem der Ansprüche 5 bis 7, **gekennzeichnet durch** einen pneumatischen Stellzylinder (62) zum Verstellen des Schiebers (56) zwischen der Verriegelungsposition und der Entriegelungsposition.

9. Vorrichtung nach einem der Ansprüche 5 bis 8, **dadurch gekennzeichnet, daß** ein Pneumatikzylinder (48) zum Anstellen der Kammerrakel (12) gegen die Auftragwalze (10) vorgesehen ist, und daß das durch den Schieber (56) abgestützte Bauteil das freie Ende einer Kolbenstange (52) des Pneumatikzylinders (48) ist.

## Claims

1. Method for cleaning the ink system of a printing machine having an ink chamber (14) which is formed by a chamber doctor blade (12), which can be positioned against the periphery of an applicator roll (10), wherein the ink chamber (14) is blown out with a gaseous pressure medium, **characterised in that** the chamber doctor blade (12), which is pressed against the applicator roll (10) during the printing operation only with limited force, is locked in the position thereof placed against the applicator roll (10) with increased force during the blowing-out operation.

2. Method according to claim 1, **characterised in that** a supply line (24), which is connected to the ink chamber (14), and a return line (28), which is connected to the ink chamber, are blown out in one operation with the ink chamber (14).

3. Method according to claim 2, **characterised in that** the gaseous pressure medium is also allowed to flow through a pump (26, 30) which is contained in the supply line (24) and/or the return line (28).

4. Method according to any one of the preceding claims, **characterised in that** a cleaning fluid is atomised by means of the gaseous pressure medium in the ink chamber (14) and/or the supply or return line (24, 28).

5. Apparatus for carrying out the method according to any one of the preceding claims, **characterised by** a locking device (50) having a guide (54) which extends obliquely to the direction in which the chamber doctor blade (12) can be moved relative to the applicator roll (10), and having a slide (56) which is guided and supported on the guide (54) and which can be displaced along the guide between a locked position, in which it supports in a self-locking manner a component (52) which is connected to the chamber doctor blade (12), and an unlocked position, in which it releases the component (52).

6. Apparatus according to claim 5, **characterised in that** the slide (56) has a support face (60) which forms an angle of less than approximately 30° with the guide (54) and on which the component (52) rests.

7. Apparatus according to claim 6, **characterised in that** the component (52), which is connected to the chamber doctor blade (12), is bar-shaped, and **in that** the slide (56) has a drilled hole (58) which opens into the support face (60) and which is aligned with the bar-shaped component (52) in the unlocked position.

8. Apparatus according to any one of claims 5 to 7, **characterised by** a pneumatic positioning cylinder (62) for moving the slide (56) between the locked position and the unlocked position.

9. Apparatus according to any one of claims 5 to 8, **characterised in that** a pneumatic cylinder (48) is provided for positioning the chamber doctor blade (12) against the applicator roll (10) and **in that** the component, which is supported by the slide (56), is the free end of a piston rod (52) of the pneumatic cylinder (48).

## Revendications

1. Procédé pour le nettoyage du système d'encrage d'une machine à imprimer avec une chambre à encre (14) qui est formée par une racle de chambre (12) pouvant être appliquée contre la périphérie d'un rouleau applicateur (10), procédé dans lequel la chambre à encre (14) est purgée avec un agent de pression gazeux, **caractérisé en ce que** la racle de chambre (12), laquelle n'est appliquée contre le rouleau applicateur (10) qu'avec une force limitée durant le processus d'impression, est bloquée, durant le processus de purge, avec une force accrue dans sa position de contact avec le rouleau applicateur (10).

2. Procédé selon la revendication 1, **caractérisé en ce qu'**une conduite d'amenée (24) reliée à la chambre à encre (14) et une conduite de retour (28) reliée à la chambre à encre sont purgées en même temps que la chambre à encre (14).

3. Procédé selon la revendication 2, **caractérisé en ce qu'**on fait aussi circuler l'agent de pression gazeux à travers une pompe (26, 30) implantée sur la conduite d'amenée (24) et/ou sur la conduite de retour (28).

4. Procédé selon une des revendications précédentes, **caractérisé en ce qu'**un liquide de nettoyage est nébulisé, à l'aide de l'agent de pression gazeux, dans la chambre à encre (14) et/ou dans la conduite d'amenée ou de retour (24, 28).

5. Dispositif pour la mise en oeuvre du procédé selon une des revendications précédentes, **caractérisé par** un dispositif de blocage (50) avec un guide (54), qui s'étend en biais par rapport à la direction selon laquelle la racle de chambre (12) est mobile par rapport au rouleau applicateur (10), et avec un coulisseau (56) qui est guidé et maintenu contre le guide (54) et qui peut se déplacer le long du guide entre une position de verrouillage, dans laquelle il maintient de manière autobloquante un élément structurel (52) relié à la racle de chambre (12), et une position de déverrouillage dans laquelle il libère l'élément structurel (52).

6. Dispositif selon la revendication 5, **caractérisé en ce que** le coulisseau (56) comporte une surface de maintien (60) qui forme avec le guide (54) un angle de moins de 30° et contre lequel l'élément structurel (52) prend appui.

7. Dispositif selon la revendication 6, **caractérisé en ce que** l'élément structurel (52) relié à la racle de chambre (12) est en forme de barre, et **en ce que** le coulisseau (56) est pourvu d'un perçage (58) qui débouche dans la surface de maintien (60) et qui, dans la position de déverrouillage, est aligné avec l'élément structurel en forme de barre (52).

8. Dispositif selon l'une des revendications 5 à 7, **caractérisé par** un vérin de positionnement pneumatique (62) pour déplacer le coulisseau (56) entre la position de verrouillage et la position de déverrouillage.

9. Dispositif selon l'une des revendications 5 à 8, **caractérisé en ce qu'**un vérin pneumatique (48) est prévu pour plaquer la racle de chambre (12) contre le rouleau applicateur (10), et **en ce que** l'élément structurel maintenu par le coulisseau (56) est l'extrémité libre d'une tige de piston (52) du vérin pneumatique (48).
